# EUROPÄISCHE PATENTSCHRIFT

(11) **EP 1 349 625 B1**
(45) Veröffentlichungstag und Bekanntmachung des Hinweises auf die Patenterteilung: **14.07.2004**
(21) Anmeldenummer: 01985805.9
(22) Anmeldetag: 27.12.2001
(51) Int. Cl.: A63H 31/00, A63H 31/08, A63H 29/00, F16H 3/00

(54) **FAHRSPIELZEUG**
TOY VEHICLE
VEHICULE-JOUET

(30) Priorität: 11.01.2001 DE 20100473 U; 05.06.2001 DE 20109329 U
(43) Veröffentlichungstag der Anmeldung: 08.10.2003
(73) Patentinhaber: Stadlbauer Spiel- und Freizeitartikel GmbH, 90449 Nürnberg (DE)
(72) Erfinder: MALEIKA, Hubertus, 90513 Zirndorf (DE)
(74) Vertreter: Zeitler, Giselher
(86) Internationale Anmeldenummer: PCT/DE2001/004958
(87) Internationale Veröffentlichungsnummer: WO 2002/055166

(56) Entgegenhaltungen:
- DE-A- 2 722 734
- GB-A- 2 016 645
- US-A- 2 687 658
- US-A- 4 112 615

## Beschreibung

Die Erfindung betrifft ein Fahrspielzeug, insbesondere für spurgeführte Autorennbahnen, mit einem Antriebsmotor, welcher eine Antriebswelle aufweist, und mit einer angetriebenen Achse mit Rädern, wobei zwischen der Antriebswelle und der angetriebenen Achse ein Getriebe angeordnet ist, gemäß dem Oberbegriff des Anspruchs 1.

Beispielsweise bei spurgeführten Autorennbahnen ist es das Ziel, in einem Rennen ein Fahrspielzeug manuell unter Steuerung der Fahrgeschwindigkeit möglichst schnell über die Bahn zu führen, ohne daß dabei das Fahrspielzeug in unerwünschter Weise die Rennbahn verläßt. Herkömmlicherweise ist als Antrieb des Fahrspielzeugs ein Elektromotor vorgesehen, der in Fahrtrichtung längs eingebaut ist, wobei eine Antriebswelle an einem Ende des Motors herausragt und in einem Getriebe endet. Hierbei ist am getriebeseitigen Ende der Antriebswelle ein Ritzel angeordnet. Durch das Getriebe erstreckt sich ferner die gemeinsame Achse der angetriebenen Räder, welche ein Kronrad trägt. In dem Getriebe greifen das Ritzel und das Kronenrad ineinander, wobei eine unterschiedliche Zähnezahl von Ritzel und Kronenrad eine entsprechende Übersetzung bewirkt.

Aus der DE 27 22 734 A1 ist ferner ein lenkbares Fahrspielzeug bekannt, bei dem über die Drehrichtung des Elektromotors die Vorderradlenkung des Fahrzeugs unter Einschaltung einer Kupplungseinrichtung in die rechte oder linke Endlage gebracht wird, um das Fahrspielzeug von einer Fahrbahnseite zur anderen Fahrbahnseite zu lenken. Damit trotz wechselnder Drehrichtung des Elektromotors das Fahrspielzeug immer in dieselbe Richtung angetrieben wird, ist an einer Antriebswelle des Elektromotors ein Käfig schwenkbar angeordnet, welcher neben einem fest mit der Antriebswelle verbundenen ersten Ritzel ein zweites Ritzel, welches in Eingriff mit dem ersten Ritzel steht, umgreift. Je nach Drehrichtung des Elektromotors schwenkt der Käfig in eine jeweilige Endlage und bringt in einer ersten Endlage das zweite Ritzel mit einem ersten Kronrad und das zweite Ritzel mit einem zweiten Kronrad in Eingriff, wobei die beiden Kronräder auf einer Achse von angetriebenen Rädern angeordnet sind. Durch diese Anordnung wird die Achse der angetriebenen Räder unabhängig von der Drehrichtung des Elektromotors immer in dieselbe Richtung angetrieben.

Es ist Aufgabe der vorliegenden Erfindung, ein Fahrspielzeug der o.g. Art dahingehend zu verbessern, daß ein noch realistischeres Fahr- und Steuerverhalten bzgl. der Geschwindigkeitskontrolle erzielt wird.

Diese Aufgabe wird durch ein Fahrspielzeug der o.g. Art mit den im Anspruch 1 gekennzeichneten Merkmalen gelöst. Vorteilhafte Ausgestaltungen ergeben sich aus den weiteren Ansprüchen.

Dazu ist es erfindungsgemäß vorgesehen, daß das Getriebe als ein von der Drehrichtung des Antriebsmotors geschaltetes Schaltgetriebe ausgebildet ist, welches zwei Gänge mit unterschiedlichem Übersetzungsverhältnis aufweist, wobei ein erster Gang einer ersten Drehrichtung des Antriebsmotors und ein zweiter Gang einer der ersten Drehrichtung entgegengesetzten Drehrichtung des Aniriebsmotors zugeordnet ist.

Dies hat den Vorteil, daß auf einfache Weise und ohne zusätzliche Schaltmittel eine Gangschaltung mit unterschiedlichen Übersetzungen zwischen der Antriebswelle und der angetriebenen Achse ausgebildet ist. Hierdurch ist das Fahrspielzeug um die zusätzliche Funktion einer Gangschaltung erweitert, ohne daß für diese Gangschaltung im Fahrspielzeug zusätzliche Steuerorgane vorgesehen werden müssen. Die Umschaltung zwischen den Gängen erfolgt beispielsweise durch Umpolung, Frequenzänderung oder Phasenverschiebung der Fahrspannung, was eine Drehrichtungsumkehr des Antriebsmotors zur Folge hat.

Bevorzugt weist das Schaltgetriebe zwei Gänge auf, wobei ein erster Gang einer ersten Drehrichtung des Motors und ein zweiter Gang einer der ersten Drehrichtung entgegengesetzten Drehrichtung des Motors zugeordnet ist.

Zweckmäßigerweise ist das Getriebe derart ausgebildet, daß unabhängig von der Drehrichtung des Antriebsmotors der Antrieb der angetriebenen Achse immer in derselben Richtung erfolgt.

In einer bevorzugten Weiterbildung der Erfindung weist das Getriebe eine mechanische Sperre mit zwei Stellungen auf, welche derart ausgebildet und angeordnet ist, daß in einer ersten Stellung der mechanischen Sperre ein Schaltvorgang des Getriebes bei Drehrichtungswechsel des Antriebsmotors unterbunden ist und in einer zweiten Stellung der mechanischen Sperre der Schaltvorgang frei möglich ist. Hierdurch ist mittels Drehrichtungsumkehr des Antriebsmotors wahlweise ein Betrieb mit Vorwärts- und Rückwärtsfahrt oder mit unterschiedlichen Gängen möglich.

In einer besonders bevorzugten Ausführungsform umfaßt das Schaltgetriebe ein erstes Ritzel, welches drehfest mit der Antriebswelle verbunden ist, einen Käfig, welcher drehbar mit der Antriebswelle verbunden ist, wobei der Käfig ein zweites Ritzel in Eingriff mit dem ersten Ritzel hält und zusammen mit dem zweiten Ritzel um die Antriebswelle als Schwenkachse zwischen zwei Endstellungen verschwenkbar ist, ein drehfest mit der angetriebenen Achse verbundenes erstes Zahnrad und ein drehfest mit der angetriebenen Achse verbundenes zweites Zahnrad, wobei erstes und zweites Zahnrad unterschiedliche Zähnezahlen aufweisen und derart angeordnet sind, daß in einer ersten Endstellung des Käfigs das zweite Ritzel mit dem ersten Zahnrad und in einer zweiten Endstellung des Käfigs das zweite Ritzel mit dem zweiten Zahnrad kämmt. Eine ggf. vorhandene mechanische Sperre ist dabei derart ausgelegt, daß diese in verriegelter Stellung ein verschwenken des Käfigs verhindert.

Das erste und/oder zweite Zahnrad sind bzw. ist beispielsweise als Kronrad ausgebildet.

Die Erfindung wird im folgenden anhand der Zeichnung näher erläutert. Diese zeigt in
- Fig. 1: eine bevorzugte Ausführungsform eines Getriebes für ein erfindungsgemäßes Fahrspielzeug mit eingelegtem ersten Gang in Aufsicht,
- Fig. 2: in Schnittansicht,
- Fig. 3: die bevorzugte Ausführungsform des Getriebes von Fig. 1 mit eingelegtem zweitem Gang in Aufsicht,
- Fig. 4: in Schnittansicht,
- Fig. 5: eine alternative Ausführungsform eines Getriebes für ein erfindungsgemäßes Fahrspielzeug in Schnittansicht mit eingelegtem ersten Gang und mechanischer Sperre für den Käfig,
- Fig. 6: die Ausführungsform von Fig. 5 in Schnittansicht mit eingelegtem ersten Gang und entriegelter Sperre,
- Fig. 7: die Ausführungsform von Fig. 5 in Schnittansicht mit eingelegtem zweiten Gang und mechanischer Sperre für den Käfig und
- Fig. 8: die Ausführungsform von Fig. 5 in Schnittansicht mit eingelegtem zweiten Gang und entriegelter Sperre.

Die in den Fig. 1 bis 4 lediglich ausschnittsweise dargestellte bevorzugte Ausführungsform eines erfindungsgemäßen Fahrspielzeugs umfaßt einen Antriebsmotor 10, eine Antriebswelle 12, eine angetriebene Achse 14 für nicht dargestellte Räder und ein zwischen Antriebswelle 12 und angetriebener Achse 14 angeordnetes Getriebe 16.

Das Getriebe umfaßt ein erstes Ritzel 18, welches drehfest mit der Antriebswelle 12 verbunden ist, einen Käfig 20, welcher drehbar mit der Antriebswelle 12 verbunden ist, ein drehfest mit der angetriebenen Achse 14 verbundenes erstes Kronrad 22 und ein drehfest mit der angetriebenen Achse 14 verbundenes zweites Kronrad 24. Der Käfig 20 umgreift das erste Ritzel 18 und trägt zusätzlich ein zweites Ritzel 26 derart, daß es in Eingriff mit dem ersten Ritzel 18 steht.

Der Käfig 20 ist derart angeordnet und ausgebildet, daß dieser zusammen mit dem zweiten Ritzel 26 um die Antriebswelle als Schwenkachse zwischen zwei Endstellungen verschwenkbar ist, ohne daß dabei der Eingriff zwischen erstem Ritzel 18 und zweitem Ritzel 26 verloren geht. In den Endstellungen schlägt der Käfig 20 an entsprechenden Anschlägen 28 (Fig. 2 und 4) an. Die beiden Kronräder 22, 24 sind derart angeordnet, daß in einer ersten Endstellung des Käfigs 20, wie in Fig. 1 und 2 dargestellt, das zweite Ritzel 26 mit dem ersten Kronrad 22 kämmt und in einer zweiten Endstellung des Käfigs 20, wie in Fig. 3 und 4 dargestellt, das zweite Ritzel 26 mit dem zweiten Kronrad 24 kämmt.

Das erstes Kronrad 22 weist eine geringere Zähnezahl auf als das zweite Kronrad 24, so daß sich in den beiden Endstellungen des Käfigs 20 unterschiedliche Übersetzungsverhältnisse von der Antriebswelle 12 auf die angetriebene Achse 14 ergeben.

Die drehbare Verbindung zwischen der Antriebswelle 12 und dem Käfig 20 ist derart ausgebildet, daß sich bei einem Wechsel der Drehrichtung der Antriebswelle 12 zunächst der Käfig 20 mit der Antriebswelle 12 mitdreht, bis der Käfig 20 an einem der Anschläge 28 anschlägt. Der Käfig 20 bleibt in der jeweiligen Endstellung, wobei sich die Antriebswelle 12 weiter dreht und den Käfig 20 gegen den jeweiligen Anschlag 28 drückt, so daß ein kraftübertragender Eingriff zwischen dem zweiten Ritzel 26 und dem jeweiligen Kronrad 22 bzw. 24 sichergestellt ist.

Fig. 1 und 2 veranschaulichen die Situation, in der sich die Antriebswelle 12 und mit dieser das erste Ritzel 18 in die mit Pfeil 30 angedeutete erste Richtung dreht. Der Käfig 20 liegt am in Fig. 2 oberen Anschlag 28 an und das zweite Ritzel 26 kämmt mit dem ersten Kronrad 22 und treibt dadurch die angetriebene Achse 14 in Pfeilrichtung 34 an. Mit anderen Worten ist ein erster Gang eingelegt, mit einer entsprechenden Übersetzung von Antriebsmotor 10 zu angetriebener Achse 14.

Nach einer Umkehrung der Drehrichtung der Antriebswelle 12 gemäß Pfeil 32 in Fig. 4 schwenkt der Käfig 20 von der in Fig. 1 dargestellten oberen Position in die in Fig. 3 dargestellte untere Position, so daß nunmehr der Käfig 20 an dem in Fig. 4 unteren Anschlag 28 anliegt und das zweite Ritzel 26 mit dem zweiten Kronrad 24 kämmt. Dadurch treibt das zweite Ritzel 26 die angetriebene Achse 14 in Pfeilrichtung 34 an (Fig. 4). Mit anderen Worten ist nun ein zweiter Gang eingelegt mit einer bzgl. dem ersten Gang niedrigeren Übersetzung. Wie sich aus dem direkten Vergleich der Fig. 2 und 4 ergibt, erfolgt trotz der Drehrichtungsumkehr des Antriebsmotors 10 der Antrieb der Achse 14 bei beiden Gängen in dieselbe Richtung 34.

Bemerkenswert ist, daß dieses Schaltgetriebe 16 ohne zusätzliche fern zu bedienende Schaltmittel realisiert ist. Statt eines zusätzlichen Schaltmittels erfolgt eine Schaltung zwischen den Gängen mittels einer Drehrichtungsumkehr des Antriebsmotors 10.

Wie sich aus einem direkten Vergleich der Fig. 1 und 3 ergibt, weist das zweite Ritzel 26 eine derartige axiale Länge auf, daß trotz des unterschiedlichen Durchmessers von erstem und zweitem Kronrad 22, 24 in den beiden Endstellungen des Käfigs 20 ein sicherer Eingriff des zweiten Ritzels 26 in das jeweilige Kronrad 22 bzw. 24 möglich ist.

Die Fig. 5 bis 8 zeigen ein bevorzugte Weiterbildung der Erfindung, wobei funktionsgleiche Teile mit gleichen Bezugsziffern bezeichnet sind, so daß zu deren Erläuterung auf die obige Beschreibung der Fig. 1 bis 4 verwiesen wird. In dieser Ausführungsform gemäß Fig. 5 bis 8 ist zusätzlich eine mechanische Sperre 36 vorgesehen, welche wahlweise das Verschwenken des Käfigs 20 bei Drehrichtungswechsel des Antriebsmotors verhindert. Hierdurch ist ein Betrieb des Fahrspielzeugs mit Vorwärts- und Rückwärtsfahrt möglich. Die mechanische Sperre 36 wird beispielsweise manuell betätigt.

Fig. 5 veranschaulicht eine Situation, in der der Käfig 20 in Stellung "erster Gang" steht (analog Fig. 1 und 2), wobei jedoch die mechanische Sperre 36 verriegelt ist, so daß ein Verschwenken des Käfigs 20 blockiert ist. Wenn sich nun die Drehrichtung der Antriebsachse 12 ändert, wie mit Doppelpfeil 38 angedeutet, so ändert sich auch die Drehrichtung der angetriebenen Achse 14, wie mit Doppelpfeil 34 angedeutet. Somit fährt das Fahrspielzeug je nach Drehrichtung des Antriebsmotors vorwärts oder rückwärts, wobei eine Umschaltung vom ersten Gang in den zweiten Gang durch die mechanische Sperre 36 verhindert ist. In Fig. 6 ist die mechanische Sperre 36 entriegelt, so daß der Käfig 20 bei Drehrichtungswechsel der Antriebsachse 12 wieder entsprechend verschwenken kann. Es ergibt sich ein Betrieb mit erstem und zweitem Gang analog der obigen Beschreibung zu Fig. 1 und 2.

Fig. 7 veranschaulicht eine Situation, in der der Käfig 20 in Stellung "zweiter Gang" steht (analog Fig. 3 und 4), wobei jedoch die mechanische Sperre 36 verriegelt ist, so daß ein Verschwenken des Käfigs 20 blockiert ist. Wenn sich nun die Drehrichtung der Antriebsachse 12 ändert, wie mit Doppelpfeil 38 angedeutet, so ändert sich auch die Drehrichtung der angetriebenen Achse 14, wie mit Doppelpfeil 34 angedeutet. Somit fährt das Fahrspielzeug je nach Drehrichtung des Antriebsmotors vorwärts oder rückwärts, wobei eine Umschaltung vom zweiten Gang in den ersten Gang durch die mechanische Sperre 36 verhindert ist. In Fig. 8 ist die mechanische Sperre 36 entriegelt, so daß der Käfig 20 bei Drehrichtungswechsel der Antriebsachse 12 wieder entsprechend verschwenken kann. Es ergibt sich ein Betrieb mit erstem und zweitem Gang analog der obigen Beschreibung zu Fig. 3 und 4.

## Patentansprüche

1. Fahrspielzeug, insbesondere für spurgeführte Autorennbahnen, mit einem. Antriebsmotor (10), welcher eine Antriebswelle (12) aufweist, und mit einer angetriebenen Achse (14) mit Rädern, wobei zwischen der Antriebswelle (12) und der angetriebenen Achse (14) ein Getriebe (16) angeordnet ist,
**dadurch gekennzeichnet, daß**
das Getriebe (16) als ein von der Drehrichtung des Antriebsmotors (10) geschaltetes Schaltgetriebe (16) ausgebildet ist, welches zwei Gänge mit unterschiedlichem Übersetzungsverhältnis aufweist, wobei ein erster Gang einer ersten Drehrichtung (30) des Antriebsmotors (10) und ein zweiter Gang einer der ersten Drehrichtung (30) entgegengesetzten Drehrichtung (32) des Antriebsmotors (10) zugeordnet ist.

2. Fahrspielzeug nach Anspruch 1, **dadurch gekennzeichnet, daß** das Getriebe (16) derart ausgebildet ist, daß unabhängig von der Drehrichtung (30, 32) des Antriebsmotors (10) der Antrieb der angetriebenen Achse (14) immer in derselben Richtung (34) erfolgt

3. Fahrspielzeug nach Anspruch 1, **dadurch gekennzeichnet, daß** das Getriebe (16) eine mechanische Sperre (36) mit zwei Stellungen aufweist, wetche derart ausgebildet und angeordnet ist, daß in einer ersten Stellung der. mechanischen Sperre (36) ein Schaltvorgang des Getriebes (16) bei Drehrichtungswechsel des Antriebsmotors (10) unterbunden ist und in einer zweiten Stellung der mechanischen Sperre (36) der Schaltvorgang frei möglich ist.

4. Fahrspielzeug nach wenigstens einem der vorhergehenden Ansprüche, **dadurch gekennzeichnet, daß** das Schaltgetriebe (16) folgendes umfaßt, ein erstes Ritzel (18), welches drehfest mit der Antriebswelle (12) verbunden ist, einen Käfig (20), welcher drehbar mit der Antriebswelle (12) verbunden ist, wobei der Käfig (20) ein zweites Ritzel (26) in Eingriff mit dem ersten Ritzel (18) hält und zusammen mit dem zweiten Ritzel (26) um die Antriebswelle (12) als Schwenkachse zwischen zwei Endstellungen verschwenkbar ist, ein drehfest mit der angetriebenen Achse (14) verbundenes erstes Zahnrad (22) und ein drehfest mit der angetriebenen Achse (14) verbundenes zweites Zahnrad (24), wobei erstes und zweites Zahnrad (22, 24) unterschiedliche Zähnezahlen aufweisen und derart angeordnet sind, daß in einer ersten Endstellung des Käfigs (20) das zweite Ritzel (26) mit dem ersten Zahnrad (22) und in einer zweiten Endstellung des Käfigs (20) das zweite Ritzel (26) mit dem zweiten Zahnrad (24) kämmt.

5. Fahrspielzeug nach Anspruch 5, **dadurch gekennzeichnet, daß** das erste und/oder zweite Zahnrad (22, 24) als Kronrad ausgebildet sind.

6. Fahrspielzeug nach Anspruch 4 und Anspruch 5 oder 6, **dadurch gekennzeichnet, daß** die mechanische Sperre (36) derart ausgebildet und angeordnet ist, daß sie in der ersten Stellung ein Verschwenken des Käfigs (20) verhindert.

## Claims

1. Toy vehicle, in particular for track-guided motor racing tracks, having a drive motor (10) with a drive shaft (12) and with a driven axle (14) with wheels, whereby arranged between the drive shaft (12) and the driven axle (14) is a gearbox (16), **characterised in that** the gearbox (16) is designed as a speed-change gearbox (16), switched by the rotation direction of the drive motor (10), having two gears with different gearing ratios, whereby a first gear is assigned to a first rotation direction (30) of the drive motor (10) and a second gear is assigned to a second rotation direction (32) opposed to the first rotation direction (30) of the drive motor (10).

2. Toy vehicle according to Claim 1, **characterised in that** the gearbox (16) is designed such that regardless of the rotation direction (30, 32) of the drive motor (10), driving of the driven axle (14) always takes place in the same direction (34).

3. Toy vehicle according to Claim 1, **characterised in that** the gearbox (16) has a mechanical block (36) with two positions, which is designed and arranged such that in a first position of the mechanical block (36), switching of the gearbox (16) on changing the rotation direction of the drive motor (10) is prevented and in a second position of the mechanical block (36), the switching process is freely possible.

4. Toy vehicle according to at least one of the previous claims, **characterised in that** the speed-change gearbox (16) comprises the following: a first pinion (18) which is non-rotatably linked to the drive shaft (12), a cage (20) rotatably linked to the drive shaft (12), whereby the cage (20) holds a second pinion (26) in engagement with the first pinion (18) and together with the second pinion (26) may be rotated about the drive shaft (12) as a pivot axis between two end positions, a first toothed gear (22) non-rotatably fixed to the driven axle (14) and a second toothed gear (24) non-rotatably fixed to the driven axle (14), whereby the first and second toothed gears (22, 24) have different numbers of teeth and are arranged such that in a first end position of the cage (20), the second pinion (26) meshes with the first toothed gear (22) and in a second end position of the cage (20), the second pinion (26) meshes with the second toothed gear (24).

5. Toy vehicle according to Claim 5, **characterised in that** the first and/or second toothed gear (22, 24) is designed as a crown gear.

6. Toy vehicle according to Claim 4 and Claim 5 or 6, **characterised in that** the mechanical block (36) is designed and arranged such that in the first position, it prevents pivoting of the cage (20).

## Revendications

1. Véhicule-jouet, en particulier pour des circuits de courses de voitures guidés sur pistes, comprenant :
- un moteur d'entraînement (10) qui présente un arbre d'entraînement (12) ; et
- un essieu entraîné (14) comportant des roues;
dans lequel une transmission (16) est agencée entre l'arbre d'entraînement (12) et l'essieu entraîné (14), **caractérisé en ce que** la transmission (16) est réalisée comme une boîte de vitesses (16) commutée par le sens de rotation du moteur d'entraînement (10) et présentant deux vitesses avec des rapports de transmission différents,
dans laquelle une première vitesse est associée à un premier sens de rotation (30) du moteur d'entraînement (10) et une seconde vitesse est associée à un sens de rotation (32) du moteur d'entraînement (10), opposé au premier sens de rotation (30).

2. Véhicule-jouet selon la revendication 1, **caractérisé en ce que** la transmission (16) est ainsi réalisée que, indépendamment du sens de rotation (30, 32) du moteur d'entraînement (10), l'entraînement de l'essieu entraîné (14) a toujours lieu dans la même direction (34).

3. Véhicule-jouet selon la revendication 1, **caractérisé en ce que** la transmission (16) présente un verrouillage mécanique (36) avec deux positions, lequel est réalisé et agencé de sorte que, dans une première position du verrouillage mécanique (36), une opération de commutation de la transmission (16) est interdite lors du changement du sens de rotation du moteur d'entraînement (10) et, dans une seconde position du verrouillage mécanique (36), l'opération de commutation est possible librement.

4. Véhicule-jouet selon l'une au moins des revendications précédentes, **caractérisé en ce que** la boîte de vitesses (16) comprend les éléments suivants :
- un premier pignon (18) qui est relié solidaire en rotation avec l'arbre d'entraînement (12) ;
- une cage (20) qui est reliée avec faculté de rotation avec l'arbre d'entraînement (12), qui maintient un second pignon (26) en engrènement avec le premier pignon (18) et qui peut être pivotée conjointement avec le second pignon (26) autour de l'arbre d'entraînement (12) comme axe de pivotement entre deux positions terminales ;
- une première roue dentée (22) reliée solidaire en rotation avec l'essieu entraîné (14) ; et
- une seconde roue dentée (24) reliée solidaire en rotation avec l'essieu entraîné (14);
dans lequel la première roue dentée (22) et la seconde roue dentée (24) présentent des nombres de dents différents et sont ainsi agencées que le second pignon (26) engrène avec la première roue dentée (22) dans une première position terminale de la cage (20), et le second pignon (26) engrène avec la seconde roue dentée (24) dans une seconde position terminale de la cage (20).

5. Véhicule-jouet selon la revendication 4, **caractérisé en ce que** la première roue dentée (22) et/ou la seconde roue dentée (24) est/sont réalisée(s) comme couronne(s) avec denture de chant.

6. Véhicule-jouet selon l'une ou l'autre des revendications 4 et 5, **caractérisé en ce que** le verrouillage mécanique (36) est réalisé et agencé de manière à empêcher un pivotement de la cage (20) dans la première position.
